# FASCICULE DE BREVET EUROPEEN

(11) **EP 3 619 154 B1**
(45) Date de publication et mention de la délivrance du brevet: **25.11.2020**
(21) Numéro de dépôt: 18724907.3
(22) Date de dépôt: 23.05.2018
(51) Int. Cl.: B65H 54/20, B65H 54/71, B65H 57/14, B65H 75/28, B65H 19/26, B65H 19/28, B65H 65/00

(54) **DISPOSITIF ET PROCEDE D'ENROULAGE ET DE TRANSFERT D'UNE BANDELETTE A PARTIR D'UNE BOBINE PLEINE JUSQU'A UNE BOBINE VIDE**
VORRICHTUNG UND VERFAHREN ZUM AUFWICKELN UND ÜBERTRAGEN EINES BANDES VON EINER VOLLEN ROLLE AUF EINE LEERE ROLLE
DEVICE AND METHOD FOR WINDING AND TRANSFERRING A TAPE FROM A FULL REEL ONTO AN EMPTY REEL

(30) Priorité: 03.07.2017 FR 1756242
(43) Date de publication de la demande: 11.03.2020
(73) Titulaire: Spoolex, 42230 Roche La Moliere (FR)
(72) Inventeur: LASSALLE, Luc, 42100 Saint-Etienne (FR); PAULET, Guillaume, 43240 Saint Just Malmont (FR)
(74) Mandataire: Cabinet Laurent & Charras
(86) Numéro de dépôt international: PCT/EP2018/063531
(87) Numéro de publication internationale: WO 2019/007585

(56) Documents cités:
- EP-A1- 0 450 085
- EP-A1- 0 699 610
- EP-A1- 1 295 831
- FR-A1- 2 969 133

## Description

### DOMAINE TECHNIQUE

L'invention concerne le domaine technique de l'enroulage simple ou du trancannage autour de bobines, de bandelettes de matériau, par exemple caoutchouteux, tel que de la gomme utilisée pour la fabrication d'un pneumatique.

Par « gomme », on entend une pâte à base de caoutchouc, utilisée dans la fabrication d'un pneumatique. Cette pâte à base de caoutchouc peut intégrer un élément de renfort, tel que du tissu, de la corde ou du câble, ou tout autre composant ou élément structurel.

L'invention trouve une application avantageuse dans l'enroulage en continu de bandelettes autour de bobines, à partir d'une nappe.

### ART ANTERIEUR

Il est connu de l'état de la technique un dispositif d'enroulage comprenant une première bobine et une deuxième bobine, mobiles en rotation pour enrouler la bandelette successivement sur la première bobine puis sur la deuxième bobine.

Le dispositif comprend de moyens de coupe de la bandelette lorsque la première bobine est pleine, de manière à transférer puis rattacher une extrémité libre de la bandelette sur la deuxième bobine.

En pratique, lorsque la bobine est formée, le dispositif est arrêté et la bandelette est découpée. Un opérateur doit ensuite transférer puis rattacher manuellement l'extrémité libre de la bandelette à la deuxième bobine, démonter la bobine formée et la remplacer par une nouvelle bobine vide. Ensuite le dispositif est redémarré.

De ce qui précède, la perte de temps est importante lorsqu'il s'agit de changer de bobine et de redémarrer l'enroulage autour d'une nouvelle bobine.

La configuration actuelle présente en plus d'autres inconvénients, notamment liés aux diverses manipulations des bobines, au stockage et à la conservation des bobines, à la perte de rendement liée à l'arrêt du dispositif, etc... En effet, l'opérateur doit effectuer plusieurs opérations nécessitant la manipulation d'objets lourds. Bien entendu il peut remplacer qu'une seule bobine à la fois, ce qui augmente encore le temps d'arrêt dans le cas ou plusieurs bobines sont formées et doivent être remplacées. L'opérateur doit manipuler les bobines à proximité d'autres bobines en rotation, ce qui présente un risque pour la sécurité de travail.

La demande FR 2 969 133 A1 décrit un dispositif d'enroulage d'une bandelette selon le préambule de la revendication 1.

### EXPOSE DE L'INVENTION

L'un des buts de l'invention est donc de proposer un dispositif permettant de minimiser le temps pour transférer l'enroulage d'une bandelette à partir d'une bobine pleine, jusqu'à une nouvelle bobine vide, de minimiser également le temps d'arrêt du dispositif, et d'automatiser le procédé d'enroulage et de transfert d'une bandelette vers la nouvelle bobine vide. Ce but est atteint par les caractéristiques d'un dispositif d'enroulage d'une bandelette selon la revendication 1.

Pour résoudre les inconvénients cités ci-dessus, il a été mis au point un dispositif d'enroulage d'une bandelette, comprenant :
- une première bobine et une deuxième bobine, mobiles en rotation pour enrouler la bandelette successivement sur la première bobine puis sur la deuxième bobine ;
- des moyens de coupe de la bandelette lorsque la première bobine est pleine, de manière à transférer puis rattacher une extrémité libre de la bandelette sur la deuxième bobine ; et
- des moyens d'attache automatique de l'extrémité libre de la bandelette sur la deuxième bobine.

Selon l'invention, le dispositif comprend :
- un bras pivotant mobile autour d'un axe pivot entre les bobines et piloté automatiquement suivant une opération de transfert d'une extrémité libre de la bandelette depuis la première bobine vers la deuxième bobine, le bras pivotant comporte des moyens de guidage de la bandelette lors de son enroulage autour de la première bobine et lors de son enroulage autour de la deuxième bobine, et des moyens de blocage de l'extrémité libre de la bandelette lors de la découpe par les moyens de coupe, puis lors de son transfert et son rattachement sur la deuxième bobine, le bras pivotant comporte un coulisseau mobile radialement à l'axe pivot entre une position de repos et une position de coupe dans laquelle le coulisseau déporte la bandelette en vis-à-vis des moyens de coupe et, en position de coupe, le coulisseau dépasse les moyens de guidage et de blocage le long du bras et déporte la bandelette radialement à l'axe pivot.

Ainsi, l'invention permet de réaliser un gain de temps important grâce aux deux bobines utilisées en alternance, au bras basculant automatiquement d'une bobine vers l'autre, et aux moyens d'attache automatique de la bandelette sur la bobine vide. Une bobine pleine est évacuée et remplacée par une bobine vide, en temps masqué lors de l'enroulage de la bandelette sur l'autre bobine. L'opération consistant à transférer la bandelette vers la bobine vide et à la rattacher à celle-ci est effectuée automatiquement, sans l'intervention d'un opérateur.

Selon d'autres caractéristiques avantageuses de l'invention, prises isolément ou en combinaison :
- les moyens de guidage de la bandelette sont constitués par deux galets.
- les moyens de blocage de la bandelette comprennent deux doigts de serrage pneumatiques ou mécaniques, par exemple positionnés en amont et en aval des galets de guidage.
- les moyens de guidage et blocage de la bandelette sont positionnés à une extrémité du bras pivotant opposée à l'axe pivot.
- le coulisseau comporte deux doigts pour soulever la bandelette lors du coulissement du coulisseau, et dont l'écartement est variable pour pincer la bandelette en vue de l'opération de coupe.
- les moyens de coupe et le bras pivotant sont mobiles l'un par rapport à l'autre pour couper la bandelette déportée par le coulisseau.
- les moyens de coupe sont mobiles en direction du bras pivotant supportant la bandelette.
- le bras pivotant supportant la bandelette est mobile en direction des moyens de coupe.
- les moyens de coupe et le bras pivotant sont mobiles simultanément l'un vers l'autre.
- les moyens de coupe comprennent une paire de ciseaux asservie par un vérin.
- les moyens d'attache automatique comportent une gorge de réception de l'extrémité libre de la bandelette, la gorge présentant une largeur réglable de manière à enserrer ou libérer l'extrémité libre.
- les moyens d'attache automatique comportent un élément fixe et un élément mobile délimitant la gorge de largeur réglable.
- le bras pivotant est mobile parallèlement à l'axe pivot de manière à réaliser une opération de trancannage de la bandelette sur les bobines.

Un procédé d'enroulage d'une bandelette, successivement sur une première bobine puis sur une deuxième bobine est également décrit, le procédé comprenant des étapes consistant successivement à :
- enrouler la bandelette autour de la première bobine ;
- lorsque la première bobine est pleine, découper la bandelette, puis finir l'enroulage sur cette première bobine ;
- transférer puis rattacher l'extrémité libre de la bandelette à la deuxième bobine ;
- enrouler la bandelette autour de la deuxième bobine ;

Le procédé est remarquable en ce qu'après découpe, l'extrémité libre de la bandelette est transférée vers la deuxième bobine par un bras basculant piloté automatiquement.

### BREVE DESCRIPTION DES DESSINS

D'autres caractéristiques et avantages de l'invention ressortiront clairement de la description qui en est réalisée ci-après, à titre indicatif et nullement limitatif, en référence aux figures annexées, dans lesquelles :
- la figure 1 est une représentation schématique d'un dispositif selon invention à la fin d'enroulage autour de la première bobine;
- la figure 2 est une représentation schématique du dispositif en position de coupe de bandelette ;
- la figure 3 est une représentation schématique illustrant le transfert de la bandelette vers la deuxième bobine ;
- la figure 4 est une représentation schématique illustrant l'enroulage autour de la deuxième bobine ;

Par soucis de clarté, les mêmes éléments présentent des références numériques identiques.

### EXPOSE DETAILLE DE L'INVENTION

En référence aux figures 1 à 4, l'invention concerne un dispositif (S) et un procédé d'enroulage d'une bandelette (7), successivement sur une première bobine (1) puis sur une deuxième bobine (2).

A cet effet, et en référence à la figure 1 qui représente le dispositif (S) avant un transfert, celui-ci comprend deux bobines (1, 2) pour enrouler la bandelette (7). Chaque bobine est installée sur un axe respectif (13, 14). La bandelette (7) est représentée en train d'être enroulée autour de la première bobine (1). Le sens de sa rotation est représenté par la flèche F1, la flèche F2 montrant le sens de la rotation de la deuxième bobine (2).

Le dispositif comprend également un bras (4) monté pivotant autour d'un axe pivot entre les bobines (1, 2), et muni à son extrémité de moyens (5) de guidage et des moyens (20) de blocage de la bandelette (7) pour l'enroulage autour des bobines (1, 2). En référence à la figure 2, le bras (4) est avantageusement mobile parallèlement à l'axe pivot. Sa mobilité est réalisée par un montage sur rail (17) permettant le déplacement alternatif en va-et-vient le long des bobines (1,2). Ainsi il est possible d'effectuer un trancannage de la bandelette (7), c'est-à-dire d'enrouler de manière ordonnée la bandelette (7) autour des bobines (1, 2), spire par spire et couche par couche.

En référence à la figure 1, les moyens (5) de guidage et les moyens (20) de blocage sont positionnés à une extrémité du bras (4) pivotant, opposée à l'axe pivot. Lesdits moyens (5) de guidage sont constitués par deux galets (5a, 5b) entre lesquels défile la bandelette (7), et présentant un écartement pour laisser défiler la bandelette (7). Sur la figure 1, les galets (5a, 5b) sont écartés permettant à la bandelette (7) de défiler en étant guidée par lesdits galets (5a, 5b).

Le dispositif (S) comprend avantageusement un système de commande (non-représenté) pour détecter que le diamètre de la bandelette enroulée (3) atteint un seuil prédéfini. Bien étendu, des autres critères peuvent être utilisées, tel que par exemple le temps d'enroulage. Ainsi le transfert de la bandelette (7) vers la deuxième bobine (2) est commencé et sa phase suivante est représentée sur la Figure 2.

Sur la figure 2, le bras (4) a pivoté autour de son axe de rotation pour s'écarter de la bobine (1) afin de préparer l'opération de découpe de la bandelette (7). Pour découper la bandelette (7), le bras (4) comprend un coulisseau (6) mobile radialement par rapport à l'axe pivot et déplaçable le long du bras (4), par exemple par un vérin (16), pour adopter une position de coupe. En position de coupe, le coulisseau (6) dépasse les moyens de guidage (5) et les moyens de blocage (20) le long du bras (4) et déporte la bandelette (7) radialement par rapport à l'axe pivot. La bandelette (7) est déportée par l'intermédiaire d'un doigt d'une paire de doigts (6a) que présente le coulisseau (6), venant soulever la bandelette lors du coulissement. Les deux doigts (6a) présentent un écartement variable de sorte que, après déport de la bandelette (7), les deux doigts sont rapprochés l'un de l'autre pour serrer la bandelette (7). Dans cette configuration la bandelette (7) est maintenue par les moyens (20) de blocage en amont des galets (5a, 5b) et par les doigts (6a) en aval des galets (5a, 5b). Les moyens (20) de blocage comprennent deux doigts de serrage pneumatiques ou mécaniques dont l'écartement est diminué pour serrer et bloquer la bandelette (7).

Le bras (4) est ensuite déplacé le long du rail (17) pour se mettre en vis-à-vis des moyens de coupe, constitués par exemple par des ciseaux (8). Bien entendu, les ciseaux (8) peuvent être mobiles pour venir découper la bandelette (7) déportée.

En référence à la figure 3, et lorsque la coupe de la bandelette (7) est réalisée, le bras (4) s'écarte des ciseaux (8), et pivote davantage autour de son axe de rotation pour s'approcher de la deuxième bobine (2) et réaliser le transfert. Pendant cette phase, la bandelette (7) est toujours maintenue par les doigts de serrage (20), et le coulisseau (6) retourne quant à lui en position de repos. L'enroulage de la première bobine est poursuivi sur au moins un tour pour finir l'enroulage et venir plaquer l'extrémité restante de la bandelette. En d'autres termes, l'axe pivot du bras (4) est situé entre les bobines (1, 2) pour que le bras puisse pivoter, selon une opération de transfert d'une extrémité libre d'une bandelette, préalablement découpée, de la première bobine vers la deuxième bobine.

Le dispositif (S) comprend également des moyens de guidage de l'extrémité libre de la bandelette (7), constitués par un galet (10) mis en rotation et installé sur l'extrémité d'un support (9). L'ensemble est assujetti à un vérin (15) permettant au galet (10) de se rapprocher ou de s'éloigner de la deuxième bobine (2). Pour effectuer le rattachement de la bandelette (7) le bras (4) et le support (9) s'approchent de la deuxième bobine (2). Ainsi l'extrémité libre de la bandelette (7), maintenue par les moyens (20) de blocage et guidée par les galets (5a, 5b), est orientée vers une gorge (18) de réception que présente la deuxième bobine (2), par la rotation du galet (10). La gorge (18) réglable constitue des moyens d'attache automatique de l'extrémité libre de la bandelette (7) sur la deuxième bobine (2). De préférence, le galet (10) présente une pluralité de brins à la manière d'une brosse pour faciliter le guidage de la bandelette (7) dans la gorge (18).

La gorge (18) présente une largeur réglable, grâce à une partie mobile (12) qui est apte à s'approcher d'une partie fixe (11) pour serrer l'extrémité libre de la bandelette (7). En pratique, la partie mobile (12) et la partie fixe (11) peuvent être réalisées par deux flasques. Lorsque l'extrémité libre de la bandelette (7) est serrée, les moyens de blocage (20) sont écartés pour permettre le défilement et le guidage de la bandelette (7). La deuxième bobine (2) est ensuite entrainée en rotation pour débuter l'opération d'enroulage, comme représenté sur la Figure 4. Le bras (4) se déplace à nouveau le long du rail (17) pour se mettre face à la deuxième bobine (2) et réaliser l'opération d'enroulage simple ou trancannage.

La première bobine formée (1) peut ensuite être évacuée, manuellement ou de préférence par un système automatique, et en temps masqué lors de l'enroulage de la bandelette (7) autour de la deuxième bobine (2).

De ce qui précède, l'invention permet de minimiser le temps pour transférer l'enroulage d'une bandelette à partir d'une bobine pleine, jusqu'à une nouvelle bobine vide, de minimiser également le temps d'arrêt du dispositif, et d'automatiser le procédé d'enroulage.

En pratique, l'invention permet de mettre en œuvre un procédé d'enroulage d'une bandelette simple, rapide et sécurisé.

Le procédé comprend notamment les étapes suivantes consistant à :
- enrouler de la bandelette (7) autour de la première bobine (1);
- lorsque la première bobine (1) est pleine, stopper l'enroulage et mettre la bandelette (7) en position de coupe ;
- découper la bandelette (7) avec des moyens de coupe en amont de la première bobine (1);
- terminer l'enroulage sur cette première bobine (1);
- transférer et rattacher la bandelette sur la deuxième bobine (2) par l'intermédiaire du bras (4) basculant piloté automatiquement ;
- enrouler la bandelette (7) autour de la deuxième bobine (2);
- pendant l'enroulage autour de la deuxième bobine (2), évacuer la première bobine (1) et la remplacer par une bobine vide.

Toutes ces étapes sont automatisées, ainsi l'intervention humaine n'est pas nécessaire. Le procédé est ainsi plus sécurisé et permet d'augmenter la cadence de production.

## Revendications

1. Dispositif (S) d'enroulage d'une bandelette, comprenant :
- une première bobine (1) et une deuxième bobine (2), mobiles en rotation pour enrouler la bandelette (7) successivement sur la première bobine (1) puis sur la deuxième bobine (2) ; et
- des moyens (8) de coupe de la bandelette (7) lorsque la première bobine (1) est pleine, de manière à transférer puis rattacher une extrémité libre de la bandelette (7) sur la deuxième bobine (2) ; et
- des moyens (18) d'attache automatique de l'extrémité libre de la bandelette (7) sur la deuxième bobine (2) ;
le dispositif (S) comprenant un bras (4) pivotant mobile autour d'un axe pivot entre les bobines (1, 2) et piloté automatiquement suivant une opération de transfert d'une extrémité libre de la bandelette (7) depuis la première bobine (1) vers la deuxième bobine (2), **caractérisé en ce que** le bras (4) pivotant comporte des moyens (5) de guidage de la bandelette (7) lors de son enroulage autour de la première bobine (1) et lors de son enroulage autour de la deuxième bobine (2), et des moyens (20) de blocage de l'extrémité libre de la bandelette (7) lors de la découpe par les moyens (8) de coupe, puis lors de son transfert et son rattachement sur la deuxième bobine (2), le bras (4) pivotant comporte un coulisseau (6) mobile radialement à l'axe pivot entre une position de repos et une position de coupe dans laquelle le coulisseau (6) déporte la bandelette (7) en vis-à-vis des moyens (8) de coupe et, en position de coupe, le coulisseau (6) dépasse les moyens (5) de guidage et de blocage (20) le long du bras (4) et déporte la bandelette (7) radialement à l'axe pivot.

2. Dispositif (S) d'enroulage selon la revendication 1, ***caractérisé* en ce que** les moyens (5) de guidage de la bandelette (7) sont constitués par deux galets (5a, 5b).

3. Dispositif (S) d'enroulage selon la revendication 1, ***caractérisé* en ce que** les moyens (20) de blocage comprennent deux doigts de serrage pneumatiques ou mécaniques dont l'écartement est variable.

4. Dispositif (S) d'enroulage selon la revendication 1, ***caractérisé* en ce que** le coulisseau (6) comporte deux doigts (6a, 6b) pour soulever la bandelette lors du coulissement du coulisseau (6), et dont l'écartement est variable pour pincer la bandelette en vue de l'opération de coupe.

5. Dispositif (S) d'enroulage selon la revendication 1, ***caractérisé* en ce que** les moyens (8) de coupe et le bras (4) pivotant sont mobiles l'un par rapport à l'autre pour couper la bandelette (7) déportée par le coulisseau (6).

6. Dispositif (S) d'enroulage selon l'une des revendications précédentes, ***caractérisé* en ce que** les moyens d'attache automatique comportent une gorge (18) de réception de l'extrémité libre de la bandelette (7), la gorge (18) présentant une largeur réglable de manière à enserrer ou libérer l'extrémité libre.

7. Dispositif (S) d'enroulage selon la revendication 6, ***caractérisé* en ce que** les moyens d'attache automatique comportent un élément fixe (11) et un élément mobile (12) délimitant la gorge (18) de largeur réglable.

8. Dispositif (S) d'enroulage selon l'une des revendications précédentes, ***caractérisé* en ce que** le bras (4) pivotant est mobile parallèlement à l'axe pivot de manière à réaliser une opération de trancannage de la bandelette (7) sur les bobines.

## Patentansprüche

1. Eine Vorrichtung (S) zum Aufwickeln eines Bandes, bestehend aus:
- eine erste Spule (1) und eine zweite Spule (2), die drehbeweglich sind, um das Band (7) nacheinander auf die erste Spule (1) und dann auf die zweite Spule (2) zu wickeln;
- Mittel (8) zum Schneiden des Bandes (7), wenn die erste Spule (1) voll ist, um ein freies Ende des Bandes (7) auf die zweite Spule (2) zu übertragen und dann wieder anzubringen; und
- Mittel (18) zum automatischen Befestigen des freien Endes des Streifens (7) an der zweiten Spule (2);
wobei die Vorrichtung (S) einen Arm (4) umfasst, der um eine Schwenkachse zwischen den Spulen (1, 2) beweglich schwenkt und automatisch in Abhängigkeit von einem Vorgang zur Übertragung eines freien Endes des Bandes (7) von der ersten Spule (1) auf die zweite Spule (2) gesteuert wird, **dadurch gekennzeichnet, dass** der Schwenkarm (4) Mittel (5) zur Führung des Bandes (7) während seines Aufwickelns um die erste Spule (1) und während seines Aufwickelns um die zweite Spule (2) umfasst, und Mittel (20) zum Blockieren des freien Endes des Streifens (7), wenn er durch das Schneidemittel (8) geschnitten wird, dann, wenn er auf die zweite Spule (2) übertragen und wieder befestigt wird, der Schwenkarm (4) einen Schlitten (6) aufweist, der radial zur Schwenkachse zwischen einer Ruheposition und einer Schneidposition beweglich ist, in der der Schlitten (6) das Band (7) gegenüber den Schneidmitteln (8) verschiebt und in der Schneidposition der Schlitten (6) über die Führungs- und Verriegelungsmittel (5) entlang des Arms (4) hinausragt und das Band (7) radial zur Schwenkachse verschiebt.

2. Aufwickelvorrichtung (S) nach Anspruch 1, **dadurch gekennzeichnet, dass** die Mittel (5) zur Führung des Bandes (7) durch zwei Rollen (5a, 5b) gebildet werden.

3. Wickelvorrichtung (S) nach Anspruch 1, **dadurch gekennzeichnet, dass** die Verriegelungsmittel (20) zwei pneumatische oder mechanische Klemmfinger umfassen, deren Abstand variabel ist.

4. Aufwickelvorrichtung (S) nach Anspruch 1, **dadurch gekennzeichnet, dass** der Schlitten (6) zwei Finger (6a, 6b) zum Anheben des Bandes beim Gleiten des Schlittens (6) aufweist, deren Abstand variabel ist, um das Band im Hinblick auf den Schneidvorgang einzuklemmen.

5. Aufwickelvorrichtung (S) nach Anspruch 1, **dadurch gekennzeichnet, dass** die Schneidmittel (8) und der Schwenkarm (4) relativ zueinander beweglich sind, um das durch den Schlitten (6) versetzte Band (7) zu schneiden.

6. Aufwickelvorrichtung (S) nach einem der vorstehenden Ansprüche, **dadurch gekennzeichnet, dass** die Mittel zur automatischen Befestigung eine Nut (18) zur Aufnahme des freien Endes des Bandes (7) aufweisen, wobei die Nut (18) eine einstellbare Breite hat, um das freie Ende zu ergreifen oder freizugeben.

7. Aufwickelvorrichtung (S) nach Anspruch 6, **dadurch gekennzeichnet, dass** die automatischen Befestigungsmittel ein festes Element (11) und ein bewegliches Element (12) umfassen, das die Nut (18) einstellbarer Breite begrenzt.

8. Aufwickelvorrichtung (S) nach einem der vorstehenden Ansprüche, **dadurch gekennzeichnet, dass** der Schwenkarm (4) parallel zur Schwenkachse beweglich ist, um einen Vorgang der Transversalbewegung des Bandes (7) auf den Spulen durchzuführen.

## Claims

1. A device (S) for winding up a strip, comprising :
- a first reel (1) and a second reel (2), movable in rotation to wind the strip (7) successively on the first reel (1) and then on the second reel (2);
- means (8) for cutting the strip (7) when the first reel (1) is full, so as to transfer and then reattach a free end of the strip (7) to the second reel (2); and
- means (18) for automatically attaching the free end of the strip (7) to the second reel (2) ;
the device (S) comprising a pivoting arm (4) movable about a pivot axis between the reels (1, 2) and controlled automatically following an operation of transfer of a free end of the strip (7) from the first reel (1) to the second reel (2), **characterized in that** the pivoting arm (4) comprises means (5) for guiding the strip (7) during its winding around the first reel (1) and during its winding around the second reel (2), and means (20) for blocking the free end of the strip (7) when it is cut by the cutting means (8), then when it is transferred and reattached to the second reel (2), the pivoting arm (4) comprises a slide (6) movable radially to the pivot axis between a rest position and a cutting position in which the slide (6) displaces the strip (7) opposite the cutting means (8) and, in the cutting position, the slide (6) projects beyond the means (5) for guiding and blocking (20) along the arm (4) and displaces the strip (7) radially to the pivot axis.

2. Winding device (S) according to claim 1, **characterized in that** the means (5) for guiding the strip (7) consist of two rollers (5a, 5b).

3. Winding device (S) according to claim 1, **characterized in that** the blocking means (20) comprise two pneumatic or mechanical clamping fingers whose spacing is variable.

4. Winding device (S) according to claim 1, **characterized in that** the slider (6) comprises two fingers (6a, 6b) for lifting the strip as the slider (6) slides, and whose spacing is variable for clamping the strip for the cutting operation.

5. Winding device (S) according to claim 1, **characterized in that** the cutting means (8) and the pivoting arm (4) are movable with respect to each other to cut the strip (7) offset by the slide (6).

6. Winding device (S) according to one of the preceding claims, **characterized in that** the automatic attachment means comprise a groove (18) for receiving the free end of the strip (7), the groove (18) having an adjustable width so as to grip or release the free end.

7. Winding device (S) according to claim 6, **characterized in that** the automatic fastening means comprise a fixed element (11) and a movable element (12) delimiting the groove (18) of adjustable width.

8. Winding device (S) according to one of the preceding claims, **characterized in that** the pivoting arm (4) is movable parallel to the pivot axis so as to carry out an operation of trancanning the strip (7) on the reels.
